# EUROPÄISCHE PATENTSCHRIFT

(11) **EP 2 439 323 B1**
(45) Veröffentlichungstag und Bekanntmachung des Hinweises auf die Patenterteilung: **04.07.2018**
(21) Anmeldenummer: 10187056.6
(22) Anmeldetag: 08.10.2010
(51) Int. Cl.: D04B 21/02, A44B 18/00

(54) **Verbundstoffelement für einen Klettverschluss**
Compound material element for a hook-and-loop fastener
Elément composite pour une fermeture autogrippante

(43) Veröffentlichungstag der Anmeldung: 11.04.2012
(73) Patentinhaber: Mondi Gronau GmbH, 48599 Gronau (DE)
(72) Erfinder: Homölle, Dieter, 48607 Ochtrup (DE); Baldauf, Georg, 48366 Laer (DE)
(74) Vertreter: Lorenz, Bernd Ingo Thaddeus

(56) Entgegenhaltungen:
- EP-A2- 2 030 600
- WO-A2-2010/030548

## Beschreibung

Die Erfindung betrifft ein Verbundstoffelement für einen Klettverschluss, mit einem Träger und einem auf den Träger aufkaschierten textilen Gewirke, welches in Wirkrichtung verlaufende Kettstränge sowie darin eingebundene, zur Verbindung mit Kletthaken geeignete Schlaufen aufweist, wobei der Träger und das Gewirke nicht vollflächig miteinander verbunden sind, wobei ein Klebstoff ein Gittermuster mit sich senkrecht kreuzenden Klebstoffstreifen und klebstofffreien Zellen bildet und wobei die eine Gruppe der Klebstoffstreifen in Wirkrichtung verläuft. Das Verbundstoffelement bildet den weiblichen Teil eines Klettverschlusses und ist insbesondere für die Verwendung an Windeln vorgesehen.

Bei der Verwendung an Windeln wird das Verbundstoffelement auf dem vorderen Bündchenbereich der Windel angebracht. Ein Verschlussband, das seitlich an der Windel befestigt ist und an seinem freien Ende Kletthaken aufweist, vervollständigt den Klettverschluss. Mit dem Klettverschluss kann erreicht werden, dass die Windel im Taillenbereich der die Windel tragenden Person gehalten ist. Klettverschlüsse können mehrfach geöffnet und verschlossen werden, ohne dass dadurch die Funktionalität des Verschlusses leidet. Im Gegensatz zu Klebeverschlüssen sind Klettverschlüsse unempfindlich gegenüber Kontakt mit Hautcremes oder Puder.

Das als Kettwirkware hergestellte textile Gewirke besteht üblicherweise aus Polymerfäden, wobei zur Bildung des Gewirkes Monofilament- und/oder Multifilamentgarne eingesetzt werden können, die beispielsweise aus Polypropylen, Polyester, Polyamid oder anderen textiltechnisch verarbeitbaren Kunststoffen bestehen.

An ein Verbundstoffelement für einen Klettverschluss an einem Wegwerfprodukt, z. B. Babywindeln oder vergleichbaren Inkontinenzartikeln für Erwachsene, werden verschiedene Anforderungen gestellt. Für die Verankerung des Hakens im Klettverschluss sind sowohl Quer- als auch Längsrichtung der Öffnungskräfte wichtig, weil bei der Benutzung im geschlossenen Klettverschluss Kräfte in beiden Richtungen oder Winkel dazwischen auftreten können, die zu einer ungewollten Öffnung des Klettverschlusses führen können.

Die Querrichtung entspricht der Vorzugsrichtung der Öffnung für den Konsumenten, die Längsrichtung ist die dazu senkrecht orientiert.

Das für die Verbindung mit den Kletthaken vorgesehene Gewirke soll einerseits eine ausreichende Verhakung mit Kletthaken des zugeordneten Verschlussbandes gewährleisten und andererseits ein geringes Flächengewicht aufweisen, damit möglichst geringe Fertigungskosten erreicht werden können. Um eine feste Verbindung mit Kletthaken zu erreichen ist eine ausreichende Zahl von freibeweglichen Schlaufen und Fasern erforderlich, deren Funktion durch eine Verklebung des Trägers mit dem Gewirke nicht beeinträchtigt werden darf. Gleichzeitig muss das Gewirke so stabil ausgebildet und ausreichend durch den Klebstoff an dem Träger verbunden sein, dass ein Ab- und Zerreißen auch bei einer mehrfachen Betätigung des Klettverschlusses vermieden werden kann.

Ein Verbundstoffelement mit den eingangs beschriebenen Merkmalen ist aus der WO 2006/045118 A1 und der EP 2030600 A2 bekannt, wobei der Auftrag von Klebstoff in einem Gittermuster mit geraden, sich senkrecht kreuzenden Klebstoffstreifen als eine mögliche Option dargestellt wird. Bei einer solchen Ausgestaltung ist vorgesehen, dass die benachbarten in Wirkrichtung verlaufenden Klebstoffstreifen den gleichen Abstand wie zwei nebeneinander liegende Kettstränge aufweisen. Bei einer rapportgenauen Verklebung werden sämtliche Kettstränge im Klebstoff eingebunden, wodurch diese Bereiche nicht zu einer Verhakung zur Verfügung stehen. Wenn die Kettstränge gegenüber den in Wirkrichtung verlaufenden Klebstoffstreifen einen Versatz aufweisen, sind sämtliche Kettstränge nur an den in Querrichtung verlaufenden Klebstoffstreifen befestigt, so dass die Verbundfestigkeit deutlich nachlässt. Abhängig von Fertigungstoleranzen können damit die Verbundfestigkeit einerseits und die Klettwirkung andererseits deutlich variieren. Die Klebstoffmenge muss so gewählt werden, dass auch bei einer Fehlausrichtung noch eine ausreichende Verbundfestigkeit sichergestellt wird.

Ein Verbundstoffelement für Klettverschlüsse mit einem Träger und auf den Träger aufkaschierten textilen Gewirke, welches in Wirkrichtung Kettstränge sowie darin eingebundene, zur Verwendung mit Kletthaken geeignete Schlaufen aufweist, wobei der Träger und das Gewirke nicht vollflächig miteinander verbunden sind, ist aus der EP 1 997 942 A1 bekannt. Gemäß der bekannten Ausführung wird ein bedruckter Träger aus einem Nonwoven-Material eingesetzt, wobei der Träger und die Deckschicht durch Klebstoff verbunden werden, der in einem Muster mit Klebeflächen und klebstofffreien Flächen aufgetragen ist.

Aus der EP 1 579 779 B1 und der EP 1 690 967 B1 sind Verbundstoffelemente für einen Klettverschluss bekannt, bei denen eine Trägerfolie und ein auf die Trägerfolie aufkaschiertes textiles Substrat nicht vollflächig miteinander verbunden sind. Als textiles Substrat kann sowohl eine Kettwirkware als auch ein Vliesstoff vorgesehen sein. Zur Verbindung mit der Trägerfolie werden parallele, wellenlinienförmig verlaufende Streifen oder wellenlinienförmig verlaufende, sich kreuzende Streifen vorgeschlagen. Alternativ kann eine zellenförmige Struktur vorgesehen sein, bei der entweder die mit Klebstoff versehenen Bereiche oder die klebstofffreien Bereiche punktförmig ausgebildet sind. Auch die WO 2010/030548 A2 beschreibt ein derartiges Verbundstoffelement. Gemäß der EP 1 690 967 B1 ist davon ausgehend des Weiteren vorgesehen, die Verbundstoffelemente mit einem umlaufenden Klebstoffrahmen zu versehen, um bei dem Auftreten erhöhter Zugkräfte an dem Rand ein Abreißen des textilen Materials von der Trägerfolie zu vermeiden.

Auch wenn sich die bekannten Verbundstoffelemente in der Praxis bewährt haben, besteht weiterhin das Bedürfnis die Klettfähigkeit des Verbundstoffelements zu verbessern. So wird in der Praxis zum Teil ein unbeabsichtigtes Öffnen vom Klettverschlüssen beobachtet, wenn nicht die maximale Verankerung des Hakens im Schlaufenteil des Klettverschlusses erzielt werden kann. In einem solchen Fall besteht die Gefahr, dass keine ausreichende Anzahl an Verbindungen zwischen Kletthaken und Schlaufen des Gewirkes erreicht wird.

Vor diesem Hintergrund liegt der Erfindung die Aufgabe zugrunde, ein Verbundstoffelement für einen Klettverschluss mit den eingangs beschriebenen Merkmalen anzugeben, der kostengünstig zu fertigen ist und zusätzlich eine erhöhte Klettfähigkeit in beiden auftretenden Kraftrichtungen, d. h. in Längs- und Querrichtung und in den Winkeln dazwischen, aufweist.

Die Aufgabe wird erfindungsgemäß durch ein Verbundstoffelement gemäß Anspruch 1 gelöst, wobei zwischen zwei benachbarten, in Wirkrichtung verlaufenden Klebstoffstreifen mehrere Kettstränge vorgesehen sind. Üblicherweise ist vorgesehen, dass die sich senkrecht kreuzenden Klebstoffstreifen gerade verlaufen und so ein Gittermuster mit rechteckigen klebstofffreien Zellen bilden. Die Kettstränge, welche zwischen zwei benachbarten, in Wirkrichtung verlaufenden Klebstoffstreifen angeordnet sind, sind entsprechend nur an den senkrecht zur Wirkrichtung verlaufenden Klebstoffstreifen befestigt.

Erfindungsgemäß wird das Klebstoffmuster nicht nur aus senkrecht zueinander verlaufenden, geraden Klebstoffstreifen gebildet, sondern auch in einer vorgegebenen Anordnung in Bezug auf das Gewirke ausgerichtet, so dass die Klebstoffstreifen parallel zu den Kettsträngen in Wirkrichtung bzw. senkrecht zu den Kettsträngen verlaufen. An einzelnen Kettsträngen, die im Bereich der in Wirkrichtung verlaufenden Klebstoffstreifen angeordnet sind, erfolgt eine weitreichende Verklebung des Gewirkes, so dass dort lokal die Fähigkeit sich mit den Kletthaken zu verbinden reduziert ist. Zwischen zwei benachbarten, in Wirkrichtung verlaufenden Klebstoffstreifen sind mehrere, beispielsweise zwischen zwei und zehn Kettsträngen vorgesehen, die nur an den senkrecht zur Wirkrichtung verlaufenden Klebstoffstreifen befestigt sind, so dass im Bereich dieser Kettstränge eine leichtere Verhakung mit Kletthaken möglich ist. Die Kletthaken können in den klebstofffreien Bereichen nicht nur leicht in die freien Schlaufen, sondern auch in die weiteren Fäden des Gewirkes eingreifen. Die beste lokale Klettwirkung ist in den klebstofffreien Zellen zu erwarten, wo das Gewirke nicht mit dem Träger verbunden ist und so frei beweglich ist.

Trotz der lokal erhöhten Fähigkeit sich mit Kletthaken zu verbinden, werden bei der erfindungsgemäßen Verklebung mittels einfacher gerader, sich rechtwinklig kreuzender Streifen bei einem üblichen Flächengewicht des Gewirkes keine unerwünschte, vollständige Ablösung des Gewirkes von dem Träger oder ein Zerreißen des Gewirkes beobachtet.

Wie zuvor in der Definition des Gewirkes erläutert, verlaufen zwischen zwei benachbarten in Wirkrichtung verlaufende Klebstoffstreifen mehrere Kettstränge. Vorzugsweise ist der von Mitte zu Mitte zweier benachbarter, in Wirkrichtung verlaufender Klebstoffstreifen gemessene Abstand zwischen vier mal bis zehn mal so groß wie der entsprechend bestimmte Abstand von benachbarten Kettsträngen. Erfindungsgemäß beträgt der von Mitte zu Mitte gemessene Abstand zwischen benachbarten in Wirkrichtung verlaufenden Klebstoff zweier Streifen zwischen 7 mm und 20 mm.

Die Breite der klebstofffreien Zellen ist entsprechend der Breite der Klebstoffstreifen geringer, wobei in dem innerhalb des Rahmens gelegenen Bereiches der Anteil der mit Klebstoff versehenen Fläche üblicherweise zwischen 10 % und 50 %, vorzugsweise zwischen 20 % und 30 %, liegt. Bei dem Anteil der mit Klebstoff zu versehenen Fläche ist zu berücksichtigen, dass bei einem großen Wert sowohl die Fähigkeit sich mit Kletthaken zu verbinden abnimmt, als auch die Kosten durch den erhöhten Klebstoffauftrag steigen. Im Allgemeinen haben die verklebten Flächen eine deutlich geringere Klettfähigkeit, da die zur Funktion notwendigen Fäden des Gewirkes vollständig vom Kleber fixiert werden und nur unzureichend zur Verhakung zur Verfügung stehen. Bei einem zu geringen Anteil der mit Klebstoff versehenen Fläche besteht dagegen die Gefahr, dass das Gewirke von dem Träger abreißt oder aufgrund einer ungleichmäßigen Kraftverteilung zerreißt.

Die klebstofffreien Zellen folgen einer rechteckigen, oder quadratischen, Geometrie. Auch wenn keine quadratische Ausgestaltung der klebstofffreien Zellen vorgesehen ist, liegt auch der Abstand benachbarter, in Querrichtung verlaufender Klebstoffstreifen in dem genannten Bereich von 7 mm bis 20 mm.

Der Abstand zwischen benachbarten Kettsträngen ist deutlich geringer und liegt erfindungsgemäß zwischen 1 mm und 3 mm, vorzugsweise zwischen 1,2 mm und 2,2 mm. Bei dem Gewirke verlaufen vorzugsweise Verbindungsfäden in Wirkrichtung im Zickzack über zwei benachbarte oder mehrere Kettstränge. Bei der Auswahl des Gewirkes ist zu berücksichtigen, dass bei einer Erhöhung des Flächengewichts mehr Schlaufen zur Verfügung gestellt werden können, die eine Verbindung mit Kletthaken ermöglichen.

Dagegen nehmen die Materialkosten, mit einer Reduzierung des Flächengewichts ab. Zusätzlich soll das Gewirke auch möglichst durchscheinend sein, so dass ein darunter angeordneter Dekoraufdruck gut wahrgenommen werden kann. Vor diesem Hintergrund liegt das Flächengewicht des Gewirkes üblicherweise zwischen 8 g/m² und 40 g/m² bevorzugt bei weniger als 21 g/m²m besonders bevorzugt zwischen vorzugsweise zwischen 10 g/m² und 18 g/m².

Die Breite der in Wirkrichtung sowie der senkrecht dazu verlaufenden Klebstoffstreifen liegt typischerweise zwischen 0,5 mm und 5 mm, bevorzugt zwischen 0,5 und 1,5 mm. Es ist zu berücksichtigen, dass die Klebstoffstreifen stets zumindest einen Kettstrang einbinden sollen, weshalb insbesondere die in Wirkrichtung verlaufenden Klebstoffstreifen zweckmäßigerweise eine Breite von zumindest 0,4 mm aufweisen. Die Klebstoffstreifen sind vorzugsweise durchgehend. Eine davon abweichende Ausgestaltung mit unterbrochenen Klebstofflinien ist aber nicht ausgeschlossen. Denkbar sind beispielsweise auch Klebstoffstreifen, die aus einer gepunkteten Linie oder auch unterbrochenen, geraden Linienabschnitten gebildet sind.

Als Träger kann eine Folie vorgesehen sein, die bevorzugt ein Flächengewicht zwischen 5 g/m² und 50 g/m² aufweist. Es können Monofolien ebenso wie mehrschichtig coextrudierte oder kaschierte Folien verwendet werden. Geeignet sind beispielsweise Folien aus Polyethylen, Polypropylen, Polyester, Polyamid sowie Mischungen aus Copolymerisaten auf Basis dieser Polymere. Vorzugsweise werden Trägerfolien verwendet, die kostengünstig sind und deren Oberfläche im Schöndruck bedruckt werden kann. Alternativ kann als Träger auch ein Vliesstoff vorgesehen sein, der entsprechend der EP 1 997 942 A1 ausgebildet sein kann.

Wie aus der EP 1 690 967 B1 bekannt, kann vorgesehen sein, dass der Träger und das Gewirke in einem Randbereich, der sich entlang der Ränder des Verbundstoffelements erstreckt und die Form eines Rahmens aufweist, vollflächig miteinander verklebt sind, wodurch in diesem Randbereich ein Abreißen des Gewirkes von dem Träger vermieden wird. Abhängig von der jeweils gewählten Form und Größe des Verbundstoffelements weist der Rahmen üblicherweise eine Breite zwischen üblicherweise 4 mm und 10 mm auf.

Das Verbundstoffelement weist im einfachsten Fall einen etwa rechteckigen, länglichen Zuschnitt auf, wodurch zur Anpassung an einen unterschiedlichen Taillenumfang das Hakenband eines Klettverschlusses an verschiedenen Positionen abgelegt werden kann. Grundsätzlich sind aber auch andere geometrische Formen des Verbundstoffelements durch einen entsprechenden Zuschnitt realisierbar.

Im Folgenden wird die Erfindung anhand einer lediglich ein Ausführungsbeispiel darstellenden Zeichnung erläutert. Es zeigen schematisch:
- **Fig. 1A**: eine Draufsicht auf ein erfindungsgemäßes Verbundstoffelement,
- **Fig. 1B**: eine schematische Ansicht eines Teilbereiches eines verklebten Gewirkes.
- **Fig. 2A und 2B**: alternative Ausgestaltungen eines Klebstoffmusters gemäß dem Stand der Technik,
- **Fig. 2C**: eine schematische Ansicht eines erfindungsgemäßen Klebstoffmusters,
- **Fig. 3A und 3B**: für zwei verschiedene Kletthakentypen die für ein Öffnen eines Klettverschlusses entlang der Wirkrichtung (Peel in Längsrichtung) maximal erforderliche Kraft für verschiedene Klebstoffmuster und verschiedene Gewirke mit unterschiedlichem Flächengewicht,
- **Fig. 4A und 4b**: für die beiden verschiedenen Kletthakentypen die für ein Öffnen des Klettverschlusses in Querrichtung (Peel in Querrichtung) maximal erforderliche Kraft für verschiedene Klebstoffmuster und verschiedene Gewirke mit unterschiedlichem Flächengewicht.

Die erforderlichen Öffnungskräfte in Querrichtung und Längsrichtung erfolgte gemäß ASTM-Methode D 5170 - 98 (Reapproved 2004) mit dem Titel Standard Test Method for Peel Strength ("T" Method) of Hook and Loop Touch Fasteners, allerdings mit folgenden Abweichungen von diesem Standard: Die Breite des Hakenelementes ist 25,4 mm und die Länge 13 mm. Die Länge von 13 mm ergibt sich dadurch, dass eine Rolle mit einem entsprechend breiten Hakenmaterial eingesetzt wird, von der die einzelnen Abschnitte abgetrennt werden. Die Hakenabschnitte wurden auf einen Papierstreifen mit einem Flächengewicht von 90 g/m² geklebt, der eine Breite von 25,4 mm und eine Länge von 210 mm aufweist. Die Hakenelemente wurden derart auf die Mitte des Papierstreifens geklebt, dass die Breite des Hakenelementes mit der Breite des Papierstreifens übereinstimmt. Das Verbundstoffelement, welches den weiblichen Teil des Klettverschlusses bildet, wurde mit einer Breite von 25,4 mm und einer Länge von 100 mm bereit gestellt. Zur Bestimmung der Öffnungskräfte (Peel-Kraft) in Querrichtung wurde eine Ausrichtung gewählt, bei der die Wirkrichtung (W) des textilen Gewirkes 2 der Breite des Verbundstoffelementes entspricht. Für die Bestimmung der Peel-Kraft in Längsrichtung wurde das Muster derart gebildet, dass die Wirkrichtung (W) des textilen Gewirkes (2) der Länge des Verbundstoffelementes entspricht.

Die Fig. 1A und Fig. 1B zeigten ein Verbundstoffelement, welches den weiblichen Teil eines Klettverschlusses bildet und bei der Verwendung als Windelverschluss auf dem vorderen Bereich einer Windel angebracht wird. Das Verbundstoffelement besteht aus einer Folie als Träger 1 und einem auf dem Träger 1 aufkaschierten textilen Gewirke 2 als Deckschicht. Das Gewirke 2 ist aus polymeren Fäden als Kettwirkware gebildet und umfasst in Wirkrichtung verlaufende Kettstränge 3 sowie darin eingebundene, zur Verbindung mit Kletthaken geeignete Schlaufen 4, wobei parallel zueinander Kettstränge 3 durch im Zickzack verlaufende Verbindungsfäden 5 verbunden sind.

Das textile Gewirke 2 ist mit dem Träger 1 durch ein Klebstoffmuster verbunden, wobei der Klebstoff in einem mittleren Bereich des Verbundstoffelements ein Gittermuster mit geraden, sich senkrecht kreuzenden Klebstoffstreifen 6a, 6b und rechteckigen, oder quadratischen klebstofffreien Zellen 7 bildet. Ein erster Teil der Klebstoffstreifen 6a verläuft parallel zu den Kettsträngen 3 in Wirkrichtung W wobei die anderen Klebstoffstreifen 6b entsprechend senkrecht zu den Kettsträngen 3 verlaufen. Während im Bereich der in Wirkrichtung W verlaufenden Klebstoffstreifen 6a einzelne Kettstränge 3 vollständig in dem Klebstoff gehalten sind, sind zwischen den in Wirkrichtung W verlaufenden Klebstoffstreifen 6a weitere Kettstränge 3 vorgesehen, die nur an den in Querrichtung verlaufenden Klebstoffstreifen 6b gehalten sind. Während im Bereich dieser Kettstränge 3 innerhalb der klebstofffreien Zellen 7 eine gute Verhakung mit Kletthaken möglich ist, ist das Gewirke 2 im Bereich der in Wirkrichtung W verlaufenden Klebstoffstreifen 6a sicher befestigt, wobei zur Gewährleistung eines sicheren Haltes die Einbindung ganzer Kettstränge 3 in den Klebstoff von Vorteil ist. Um ein Abreißen des Gewirkes 2 von dem Träger 1 zu vermeiden, ist an dem Rand des Verbundstoffelements ein geschlossener, umlaufender Rahmen 8 möglich, der eine Breite zwischen 4 mm und 10 mm aufweist. Das Verbundstoffelement kann dabei durch einen entsprechenden Klebstoffauftrag im Rapport auf eine größere Materialbahn und ein Ausschneiden eines Verbundstoffelements gebildet werden.

Innerhalb des umlaufenden aus Klebstoff gebildeten Rahmens 8 beträgt der Anteil der mit Klebstoff versehenen Fläche zwischen 20 % und 30 %, wodurch in den klebstofffreien Zellen 7 einerseits eine gute Verbindung mit Kletthaken und andererseits eine ausreichende Verbindung des Gewirkes 2 mit dem Träger 1 erreicht werden.

Der Abstand a zwischen jeweils benachbarten Klebstoffstreifen 6a, 6b beträgt üblicherweise zwischen 7 mm und 15 mm, wobei der Abstand b zwischen benachbarten Kettsträngen 3 mit 1 mm bis 3 mm deutlich geringer ist. In dem dargestellten Ausführungsbeispiel beträgt der von Mitte zu Mitte bestimmte Abstand a zwischen benachbarten Klebstoffstreifen 6a, 6b ungefähr 10 mm und der Abstand b zwischen benachbarten Kettsträngen 3 etwa 1,7 mm.

Wie in der Fig. 1 angedeutet, ist der Träger 1 üblicherweise mit einem Dekoraufdruck 9 versehen, der durch das durchscheinende Gewirke 2 sichtbar ist. Das Flächengewicht des Gewirkes 2 beträgt üblicherweise zwischen 15 g/m² und 40 g/m², vorzugsweise zwischen 18 g/m² und 28 g/m².

Um die Klettwirkung des erfindungsgemäßen Verbundstoffelements zu bestimmen, wurden in einer Versuchsanordnung die für ein Öffnen maximal aufzubringenden Kräfte für unterschiedliche Klebstoffmuster und Gewirke mit unterschiedlichem Flächengewicht bestimmt.

Unterschiedliche Bereiche einer Trägerfolie 1 wurden dazu mit einem quadratischen Muster gemäß der vorliegenden Erfindung, einem Muster aus sich kreuzenden Wellenlinien sowie einem Muster mit punktförmigen klebstofffreien Bereichen versehen. Bei dem quadratischen Muster gemäß der vorliegenden Erfindung betrug der Abstand a zwischen benachbarten Klebstoffstreifen etwa 8,6 mm und der Anteil der mit Klebstoff versehenen Fläche 23 % (Fig. 2C).

Die Fig. 2A und 2B zeigen die zum Vergleich herangezogenen Muster. Das in der Fig. 2A dargestellte Muster aus sich kreuzenden wellenförmig verlaufenden Klebstoffstreifen 6' wird aufgrund der sich bildenden klebstofffreien Zellen 7' auch als "dog bone"-Muster bezeichnet. Der Anteil der mit Klebstoff versehenen Fläche beträgt bei dem "dog bone"-Muster etwa 20 % der Gesamtfläche. Der kleinste Abstand zweier benachbarter wellenförmiger Klebstoffstreifen db₁ beträgt bei dem Vergleichsmuster 4,6 mm und der senkrecht dazu gemessene große Abstand db₂ 14,4 mm.

Die Fig. 2b zeigt ein Vergleichsmuster mit punktförmigen klebstofffreien Zellen 7", wobei der Anteil der mit Klebstoff versehenen Fläche etwa 25 % der Gesamtfläche beträgt. Der Durchmesser d der klebstoffreien Zellen 7" beträgt bei dem Vergleichsmuster 11,7 mm.

Der Träger 1 wurde durch das erfindungsgemäße Klebstoffmuster sowie die beiden Vergleichsmuster mit textilen Gewirken verklebt, die sich durch ihr Gewicht von 18 g/m², 21 g/m² bzw. 25 g/m² unterscheiden.

Die Messungen gemäß den Fig. 3A und Fig. 4A erfolgten mit Kletthaken des Typs Aplix 962. Die Messungen gemäß den Fig. 3B und Fig. 4B erfolgten mit Kletthaken des Typs 3M CHK 01088. Als Träger 1 wurde eine dreischichtige PE-Folie mit einem Flächengewicht von 17 g/m² eingesetzt. Die Verklebung von Träger 1 und Gewirke 2 erfolgte mit einem einkomponentigen Polyurethanklebstoff. Die Messung erfolgte gemäß dem Verfahren welches unter Punkt 8 von ASTM D 5170-98 (Reapproved 2004) beschrieben ist, allerdings mit der Maßgabe, dass nur die Versuchskonfiguration 1 gemäß der Fig. 2 der ASTM D 5170-98 (Reapproved 2004) gemessen wurde. Gemäß diesem Standard kann der Mittelwert der Peel-Kraft durch Integration bestimmt werden. Die entsprechenden Ergebnisse sind in Tabelle 3 und 4 dargestellt. Im Zusammenhang mit Klettverschlüssen sind aber gerade die maximalen Peel-Kräfte besonders aussagekräftig, weshalb die Fig. 3A und 3B bzw. die Fig. 4A und 4B die bei einer Öffnungsbewegung in Längsrichtung bzw. Querrichtung maximal auftretenden Kräfte angeben. Die entsprechenden Werte sind auch in der Tabelle 1 und der Tabelle 2 wiedergegeben.

Bei den in Fig. 3A und 3B dargestellten Vergleichsmessungen sind die unterschiedlichen Flächengewichte auf der horizontalen Achse wiedergegeben, wobei die vertikale Achse in Newton die bei einer Öffnungsbewegung in Längsrichtung maximal auftretende Kraft angibt.

Bei den in Fig. 4A und Fig. 4B dargestellten Vergleichsmessungen sind die unterschiedlichen Flächengewichte auf der horizontalen Achse wiedergegeben, wobei die vertikale Achse in Newton die bei einer Öffnungsbewegung in Querrichtung maximale auftretende Kraft angibt.

**Tabelle 1: Maximale Peel-Kraft für Haken Aplix 962**

| | 18 g Gewirke | | | 21 g Gewirke | | | 25 g Gewirke | | |
|---|---|---|---|---|---|---|---|---|---|
| | dot | box | dog bone | dot | box | dog bone | dot | box | dog bone |
| Max. Peel-Kraft in Längsrichtung [N/25.4 mm] | 2,0 | 3,4 | 2,4 | 3,7 | 4,4 | 3,8 | 4,1 | 4,4 | 3,1 |
| Max. Peel-Kraft in Querrichtung [N/25.4 mm] | 2,1 | 4,0 | 2,6 | 5,3 | 5,6 | 4,7 | 4,3 | 4,0 | 5,0 |

**Tabelle 2: Maximale Peel-Kraft für Haken CHK 01088 von 3M**

| | 18 g Gewirke | | | 21 g Gewirke | | | 25 g Gewirke | | |
|---|---|---|---|---|---|---|---|---|---|
| | dot | box | dog bone | dot | box | dog bone | dot | box | dog bone |
| Max. Peel-Kraft in Längsrichtung [N/25.4 mm] | 2,4 | 5,3 | 2,8 | 4,7 | 4,0 | 4,3 | 5,2 | 6,1 | 5,2 |
| Max. Peel-Kraft in Querrichtung [N/25.4 mm] | 2,8 | 7,0 | 3,9 | 6,0 | 5,7 | 5,9 | 5,4 | 6,1 | 5,2 |

**Tabelle 3: Integrierter Mittelwert der Peel-Kraft für Haken Aplix 962**

| | 18 g Gewirke | | | 21 g Gewirke | | | 25 g Gewirke | | |
|---|---|---|---|---|---|---|---|---|---|
| | dot | box | dog bone | dot | box | dog bone | dot | box | dog bone |
| Integrierter Mittelwert der Peel-Kraft in Längsrichtung [N/25.4 mm] | 0,7 | 0,9 | 0,5 | 0,9 | 1,2 | 0,8 | 1,0 | 1,1 | 1,1 |
| Integrierter Mittelwert der Peel-Kraft in Querrichtung [N/25.4 mm] | 1,1 | 1,5 | 0,8 | 1,8 | 1,9 | 1,5 | 1,2 | 1,3 | 1,6 |

**Tabelle 4: Integrierter Mittelwert der Peel-Kraft für Haken CHK 01088 von 3M**

| | 18 g Gewirke | | | 21 g Gewirke | | | 25 g Gewirke | | |
|---|---|---|---|---|---|---|---|---|---|
| | dot | box | dog bone | dot | box | dog bone | dot | box | dog bone |
| Integrierter Mittelwert der Peel-Kraft in Längsrichtung [N/25.4 mm] | 0,6 | 1,5 | 0,9 | 1,3 | 0,9 | 1,3 | 1,1 | 1,2 | 1,8 |
| Integrierter Mittelwert der Peel-Kraft in Querrichtung [N/25.4 mm] | 1,1 | 2,2 | 1,5 | 1,8 | 1,9 | 1,7 | 1,5 | 1,9 | 1,8 |

Die Werte wurden über eine Vielzahl von Messungen (n=10) aufgenommen und gemittelt. Die Werte für das erfindungsgemäße Klebemuster sind als Rechtecke, die Werte für das Punktmuster als Kreise und die Werte für das "dog bone"-Muster als Dreiecke dargestellt. Die Werte für das erfindungsgemäße Muster liegen mit Ketthaken vom Typ Aplix 962 für die unterschiedlichen textilen Gewirke insbesondere bei Flächengewichten < 21 g/m² signifikant über den Vergleichswerten. Dies gilt sowohl für die in Längs- als auch in Querrichtung gemessenen Öffnungskräfte.

Dies führt insgesamt zu einer signifikanten Verbesserung der Materialeigenschaften des Klettverschlusses, da der Widerstand zur Öffnung des Klettverschlusses in allen Richtungen zugenommen hat.

## Patentansprüche

1. Verbundstoffelement für einen Klettverschluss, mit einem Träger (1) und einem auf den Träger (1) aufkaschierten textilen Gewirke (2), welches in Wirkrichtung (W) Kettstränge (3) sowie darin eingebundene, zur Verbindung mit Kletthaken geeignete Schlaufen (4) aufweist, wobei der Träger (1) und das Gewirke (2) nicht vollflächig miteinander verbunden sind, wobei ein Klebstoff ein Gittermuster mit sich senkrecht kreuzenden Klebstoffstreifen (6a, 6b) und klebstofffreien Zellen (7) bildet und wobei die eine Gruppe der Klebstoffstreifen (6a) in Wirkrichtung (W) verläuft, und die sich senkrecht kreuzenden Klebstoffstreifen (6a, 6b) gerade verlaufen und ein Gittermuster mit rechteckigen oder quadratischen klebstofffreien Zellen (7) bilden, wobei die zwischen zwei benachbarten, in Wirkrichtung verlaufenden Klebstoffstreifen (6a) vorgesehenen Kettstränge (7) nur an den senkrecht zur Wirkrichtung (W) verlaufenden Klebstoffstreifen (6b) befestigt sind, wobei
der Abstand (a) zwischen benachbarten in Wirkrichtung (W) verlaufenden Klebstoffstreifen (6a) zwischen 7 mm und 20 mm beträgt, **dadurch gekennzeichnet, dass** zwischen zwei benachbarten Klebstoffstreifen (6a) mehrere Kettstränge (3) vorgesehen sind, und dass der Abstand (b) zwischen benachbarten Kettsträngen (3) zwischen 1 mm und 3 mm liegt.

2. Verbundstoffelement nach Anspruch 1, **dadurch gekennzeichnet, dass** der Abstand zwischen benachbarten Kettsträngen zwischen 1,2 mm und 2,2 mm liegt.

3. Verbundstoffelement nach Anspruch 1 oder 2, **dadurch gekennzeichnet, dass** in einem mittleren Bereich der Anteil der mit Klebstoff versehenen Fläche zwischen 20 % und 30 % liegt.

4. Verbundstoffelement nach einem der Ansprüche 1 bis 3, **dadurch gekennzeichnet, dass** das Flächengewicht des Gewirkes (2) kleiner 21 g/m² ist.

5. Verbundstoffelement nach einem der Ansprüche 1 bis 4, **dadurch gekennzeichnet, dass** der Träger (1) eine Folie ist.

6. Verbundstoffelement nach einem der Ansprüche 1 bis 5, **dadurch gekennzeichnet, dass** der Träger (1) und das Gewirke (2) in einem Randbereich, der sich entlang der Ränder des Verbundstoffelements erstreckt und die Form eines Rahmens (8) aufweist, vollflächig miteinander verklebt sind.

## Claims

1. A composite material for a hook-and-loop closure with a support (1) and a knitted textile fabric (2) laminated onto the support (1), the knitted fabric (2) comprising warp strands (3) in knitting direction (W) with integrated loops (4) suitable for use with hooks, wherein the support (1) and the knitted fabric (2) are not connected full-surface with each other, wherein an adhesive forms a grid pattern of vertically crossing adhesive strips (6a, 6b) and adhesive-free cells (7), and wherein one group of adhesive strips (6a) extends in knitting direction (W), and
the vertically crossing adhesive strips (6a, 6b) extend in a straight line forming a grid pattern of rectangular or square adhesive-free cells (7), wherein the warp strands (7) provided between two adjacent adhesive strips (6a) extending in knitting direction are attached only to the adhesive strips (6b) extending vertically to the knitting direction (W), wherein
the distance (a) between adjacent adhesive strips (6a) extending in knitting direction, is between 7 mm and 20 mm, **characterised in that** a number of warp strands (3) are provided between two adjacent adhesive strips (6a), and **in that**
the distance (b) between adjacent warp strands (3) is between 1 mm and 3 mm.

2. The composite element according to claim 1, **characterised in that** the distance between adjacent warp strands is between 1.2 mm and 2.2 mm.

3. The composite element according to claim 1 or 2, **characterised in that** in a central region the percentage of adhesive-covered surface is between 20 % and 30 %.

4. The composite element according to one of claims 1 to 3, **characterised in that** surface weight of the knitted fabric (2) is less than 21 g/m².

5. The composite element according to one of claims 1 to 4, **characterised in that** the support (1) is a film.

6. The composite element according to one of claims 1 to 5, **characterised in that** the support (1) and the knitted fabric (2) are bonded together full-surface in an edge region, which extends along the edges of the composite element and has the form of a frame (8).

## Revendications

1. Élément en matière composite destiné à une fermeture auto-agrippante, doté d'un support (1) et d'un tricotage textile (2) contrecollé sur le support (1), lequel comporte dans la direction d'action (W) des fils de chaîne (3), ainsi que des boucles (4) enchevêtrées dans ces derniers, aptes à être reliées avec des crochets, sachant que le support (1) et le tricotage (2) ne sont pas reliés ensemble à pleine surface, un agent adhésif formant un motif en grille avec des bandes d'agent adhésif (6a, 6b) qui se croisent à la perpendiculaire et des cellules (7) exemptes d'agent adhésif, et l'un des groupes des bandes d'agent adhésif (6a) s'écoulant dans la direction d'action (W) et
les bandes d'agent adhésif (6a, 6b) qui se croisent à la perpendiculaire s'écoulant de manière rectiligne et formant un motif en grille avec des cellules (7) rectangulaires ou carrées exemptes d'agent adhésif, les fils de chaîne (7) prévus entre deux bandes d'agent adhésif (6a) voisines, s'écoulant dans la direction d'action n'étant fixés que sur les bandes d'agent adhésif (6b) qui s'écoulent à la perpendiculaire de la direction d'action (W),
sachant que l'écart (a) entre des bandes d'agent adhésif (6a) voisines, s'écoulant dans la direction d'action (W) est compris entre 7 mm et 20 mm, **caractérisé en ce qu'**entre deux bandes d'agent adhésif (6a) voisines sont prévus plusieurs fils de chaîne (3)
et **en ce que** l'écart (b) entre des fils de chaîne (3) voisins est compris entre 1 mm et 3 mm.

2. Élément en matière composite selon la revendication 1, **caractérisé en ce que** l'écart entre des fils de chaîne voisins est compris entre 1,2 mm et 2,2 mm.

3. Élément en matière composite selon la revendication 1 ou 2, **caractérisé en ce que** dans une région centrale, le taux de la surface munie d'agent adhésif est compris entre 20 % et 30 %.

4. Élément en matière composite selon l'une quelconque des revendications 1 à 3, **caractérisé en ce que** le grammage du tricotage (2) est inférieur à 21 g/m².

5. Élément en matière composite selon l'une quelconque des revendications 1 à 4, **caractérisé en ce que** le support (1) est un film.

6. Élément en matière composite selon l'une quelconque des revendications 1 à 5, **caractérisé en ce que**, dans une zone marginale qui s'étend le long des bords de l'élément en matière composite et qui présente la forme d'un cadre (8), le support (1) et le tricotage (2) sont collés l'un sur l'autre à pleine surface.
